# EUROPÄISCHE PATENTSCHRIFT

(11) **EP 1 014 813 B1**
(45) Veröffentlichungstag und Bekanntmachung des Hinweises auf die Patenterteilung: **02.01.2003**
(21) Anmeldenummer: 98955453.0
(22) Anmeldetag: 15.10.1998
(51) Int. Cl.: A24D 1/00, A24D 3/04

(54) **DÜNNE ZIGARETTE**
THIN CIGARETTES
CIGARETTES FINES

(30) Priorität: 23.10.1997 DE 19746664
(43) Veröffentlichungstag der Anmeldung: 05.07.2000
(73) Patentinhaber: Reemtsma Cigarettenfabriken GmbH, 22605 Hamburg (DE)
(72) Erfinder: PETERS, Gunther, D-21244 Buchholz (DE); SCHÄFER, Sabine, D-22869 Schenefeld (DE); KNORR, Solvey, D-22547 Hamburg (DE)
(74) Vertreter: UEXKÜLL & STOLBERG
(86) Internationale Anmeldenummer: EP9806524
(87) Internationale Veröffentlichungsnummer: WO99021445

(56) Entgegenhaltungen:
- EP-A- 0 290 911
- EP-A- 0 413 536
- EP-A- 0 532 329
- DE-A- 4 332 019
- FR-A- 2 619 994
- FR-A- 2 619 996
- US-A- 4 998 541
- US-A- 5 056 537
- US-A- 5 058 608

## Beschreibung

Die Erfindung betrifft eine dünne Filtercigarette mit einem Durchmesser von etwa 6 mm und einer Länge von 90 bis 100 mm und einer Rauchausbeute von maximal 1 mg Kondensat.

Dünne Cigaretten dieser erwähnten Abmessungen sind zwar bereits seit vielen Jahren bekannt, allerdings nicht als "leichte" oder "ultra-leichte" Cigaretten sondern mit Stopfdichten und Zugwiderständen sowie Papierporositäten, die keinesfalls die Werte einer heutigen Ultraleicht-Cigarette mit 0,1 mg Nikotin/1 mg Kondensat erreicht. Die Fachwelt hat bislang geglaubt, daß eine Ultraleicht-Cigarette bei kleineren Durchmessern als 8 oder 7 mm gar nicht herstellbar waren.

Aufgabe der Erfindung ist es, eine dünne Filtercigarette mit einem Durchmesser von etwa 6 mm zu schaffen, die aufgrund ihrer Nikotin/Kondensatwerte von 0,1/1 eindeutig als Ultraleicht-Cigarette einzustufen ist und die beim Rauchen eine übliche Zugzahl erreicht.

Zur Lösung dieser Aufgabe dienen die Merkmale des Patentanspruchs 1.

Durch die Kombination der erfindungsgemäßen Parameter wurde das Ziel auf überraschende Weise erreicht, wobei das Ergebnis für den Raucher äußerst zufriedenstellend ist. Die erfindungsgemäße Cigarette hat eine ansprechende Erscheinungsform, faßt sich gut an und hat auch einen angenehmen Zugwiderstand, der sich beim Rauchen positiv auswirkt.

Die Erfindung wird im folgenden anhand von Beispielen näher erläutert:
Es wurde ein Tabakstrang mit einem Durchmesser von 6,1 mm hergestellt, dessen Stopfdichte 184 mg/cm³ betrug. Die Länge des Tabakstrangs lag bei 70 mm. Der Tabakstrang wurde so gestopft, daß sich ein Zugwiderstand von 100 daPa (deka Pascal) ergab, wobei als Bereich 80 bis 120 daPa zweckmäßig sind. Als Umhüllung für den Tabakstrang wurde ein Cigarettenpapier mit einer Porosität von 24 CORESTA Einheiten (CU) gewählt. Ein geeigneter Bereich wären 8 bis 60 CORESTA Einheiten. Der Tabak hatte einen Anteil von expandiertem Tabak nach dem sogenannten INCOM-Verfahren von 55%. Bei anderen Ausführungen kann der Anteil des expandierten Tabaks zwischen 40 und 100% liegen. Unter "expandiertem" Tabak wird ein Tabak verstanden, der nach dem Expansionsverfahren gemäß der DE-PS 29 03 300, 31 19 330 oder 34 14 625 hergestellt wird. Diese Verfahren werden auch als "INCOM-Verfahren" bezeichnet.

An den derart hergestellten Tabakstrang wurde ein Doppelfilter ohne Hohlkammer angesetzt, wobei der strangseitige Filterabschnitt aus Papier und der mundseitige Filterabschnitt aus Celluloseacetat bestand, Die Gesamtlänge des Doppelfilters betrug 27 mm, wobei die Länge des strangseitigen Papierfilters 12 mm und die Länge des mundseitigen Celluloseacetat-Filters 15 mm betrug. Im Abstand von 12 und 13 mm vom mundseitigen Ende des Celluloseacetat-Filters und damit im Abstand von 2 bzw. 3 mm zum Papierfilterabschnitt liefen zwei Reihen von Laserperforierungen durch die Umhüllung, über die Ventilationsluft in den Filter eingeleitet werden kann. Da sich die Perforationslinien im Bereich des Celluloseacetat-Filterabschnitts befinden, strömt die Ventilationsluft nur durch diesen Abschnitt und beeinflußt damit nicht die Strömung durch den Papierabschnitt. Damit wird erreicht, daß die Strömung des Hauptstromrauchs durch den Papierfilterabschnitt verhältnismäßig laminar ist, wobei eine gute Nikotin- und Kondensat-Reduktion erfolgen kann. In dem daran anschließenden Celluloseacetat-Filterabschnitt erfolgt hingegen eine Verwirbelung des Hauptstromrauchs durch die Ventilationsluft, was zu eine deutlichen Geschmacksverbesserung beiträgt.

Durch die Kombination eines Papierfilters mit einem Celluloseacetat-Filter wird ferner erreicht, daß die abgerauchten Cigaretten biologisch wesentlich besser abbaubar sind, da mehr als die Hälfte des zu entsorgenden Cigarettenstummels aus biologisch abbaubarem Material besteht.

Die einzelnen Parameter der Ausführungsbeispiele werden am Ende der Beschreibung in Form von Tabellen 1 bis 4 wiedergegeben.

Cigarettenrauchen wird zunehmend kritisiert, da insbesondere Nichtraucher sich durch den Rauch und dessen Geruch gestört fühlen. Die erfindungsgemäße Cigarette aus Beispiel 1 weist hier schon deutliche Vorteile gegenüber den meisten handelsüblichen Cigaretten auf, da sie allein aufgrund ihres niedrigen verrauchten Tabakgewichts ca. 40% weniger Nebenstromrauch entstehen läßt und damit zu entsprechend weniger verrauchten Räumen, einem geringeren Geruchseindruck im Raum, sowohl frisch als auch abgestanden, und einem verminderten Geruch der Kleidung, der Haare und der Einrichtungsgegenstände wie Gardinen, Teppiche etc. führt (siehe Tabelle 4).

Unter Nebenstromrauch wird der Rauch verstanden, der während des Abglimmens der Cigarette aus der Zone vor dem Glutkegel aufsteigt. Verteilt in der Umgebungsluft ist es auch üblich diesen Rauch als "Enviromental Tobacco Smoke" (ETS) oder "second-handsmoke" zu bezeichnen. Um die Rauchmenge zu vergleichen, die von Tabakprodukten beim Verrauchen in die Umgebungsluft abgegeben wird, ist es üblich, eine definierte Anzahl von Mustern der jeweiligen Untersuchunsprobe in einem Raum mit definiertem Volumen und geeigneten Vorrichtungen zur Probennahme für die Messung zu verrauchen. Die Rauchmenge kann z.B. durch Niederschlagung der Rauch partikel auf einer Piezowaage aus einem definierten Probenvolumen bestimmt werden. Die nach diesem Verfahren gemessenen Partikelmassen sind in Tabelle 4 jeweils als Mittelwert aus drei Messungen aufgeführt, um einen Vergleich der von den Ausführungsbeispielen der erfindungsgemäßen Cigaretten erzeugten Rauchmengen mit handelsüblichen Vergleichscigaretten durchzuführen.

Im Anschluß an die Probennahme wurde der Raum durch Probanden eines geschulten Panels (d.i. eine Gruppe) aus Rauchern und Nichtrauchern optisch und geruchlich bewertet. Die Probanden markierten ihren Eindruck anhand des optischen Prüfkriteriums "Verrauchtheit" und des geruchlichen Prüfkriteriums "riecht nach Cigarettenrauch" auf einer Skala von 0 bis 100. Die numerischen Ergebnisse dieser sensorischen Prüfung wurden statistisch ausgewertet, zu Gruppen verdichtet und der folgenden Begriffsskalierung der Prüfkriterien "Verrauchtheit" und "riecht nach Cigarettenrauch" zugeordnet: nicht..., gering..., wenig..., stark..., sehr stark. Die Ergebnisse sind in den Spalten 4 und 5 von Tabelle 4 aufgeführt. Das Ausführungsbeispiel weist quantitativ (-43%) und qualitativ einen geringeren Raucheindruck als handelsübliche Ciaretten auf.

Eine weitere Verbesserung wird erzielt, wenn der Tabakstrang aus Beispiel 1 mit Spezialpapieren, wie sie z.B. von der Fa. Ecusta, Pisgah Forest, NC, U.S.A., zu beziehen sind, umhüllt wird. Die Papiere können in unterschiedlichen Leistungsstufen (Papiere NS1 bis NS3 mit zunehmendem Flächengewicht) eingesetzt werden. Mögliche Ausführungen sind die Beispiele 2a bis 2c, wobei es vom Einsatzgebiet abhängt, ob der Anwender ein Papier geringerer Wirksamkeit wie NS1 wählt, das sich optisch und in der Verfahrbarkeit nicht von Standardpapieren unterscheidet, oder sich für Papiere mit höherer Leistungsfähigkeit entscheidet, die mit zunehmendem Flächengewicht dem Konsumenten auch optisch (dicker, weißer) signalisieren, daß ein Spezialpapier verwendet wird. Durch die Beispiele 2a-c wird der optische Raucheindruck deutlich verringert (siehe Tabelle 4). Geschmacklich werden die Beispiele im Vergleich zu Beispiel 1 von Experten und den Probanden des Rauchpanels als gleichwertig bewertet und im Falle des Beispiels 2a als voller und aromatischer vorgezogen.

Auch der Geruch des Rauches wird für die Beispiele 2a-c in seiner Intensität etwas geringer als der von handelsüblichen Vergleichscigaretten empfunden. Eine weitere Verbesserung ist möglich, indem auf eine zweite Lage der Strangumhüllung Aromen aufgebracht werden, die den Geruch des Rauches positiv beeinflussen, wie dies beispielsweise in der Patentschrift DE 42 44 467 beschrieben ist. Die hiernach hergestellten Anwendungsbeispiele 3a und 3b (wobei Tabakstrang, Filter und die physikalischen und analytischen Daten dem Beispiel 1 entsprechen) zeigen eine signifikante Verminderung in dem Bewertungs-Prüfkriterium "riecht nach Cigarettenrauch" (siehe Tabelle 4).

Eine weitere Möglichkeit, die quantitative Rauchmenge zu verringern wurde im Beispiel 4 realisiert, indem die Tabakmischung aus Beispiel 1 zu 100% expandiert wurde. Damit wird ein Tabakgewicht unter 300mg erreicht und eine Reduzierung der Partikelmasse um fast 80% gegenüber handelsüblichen Cigaretten. Auch gegenüber einer formatgleichen Cigarette, wie in Beispiel 1 beschrieben, wird eine Reduzierung von über 60% erzielt.

In einigen Märkten (u.a. Japan, Korea und Ungarn) bevorzugen die Raucher Cigaretten, die Aktivkohle enthalten. Die Aktivkohle wird üblichweise in das tabakseitige Filterelement eingebracht. Im Vergleich zu Cigaretten ohne Aktivkohle werden diese Produkte von Experten übereinstimmend als milder und weicher bezeichnet. Dies beruht auf der Fähigkeit der Aktivkohle, zum Zeitpunkt, während der Rauch den Filter durchströmt, Substanzen der Gasphase, wie z.B Acrolein oder Acetaldehyd, zu adsorbieren. In zwei weiteren Ausführungen wurde bei der in Beispiel 1 beschriebenen Cigarette der stangseitige, aus Papier gefertigte Filterstöpsel mit Aktivkohle bis zu einem Gewichtsanteil von 50% beaufschlagt. Das Aufbringen der Aktivkohle kann prinzipiell auf zwei Wegen erfolgen:

Erstens durch Aufstreuen der Aktivkohle während der Fertigung des Papierbasisstabes für den Doppelfilter; für eine gleichmäßigere Verteilung der Partikel können zusätzlich Bindemittel oder Haftmittel verwendet werden.

Zweitens durch Einbringen sehr fein zerkleinerter Aktivkohlepartikel während des Papierherstellprozesses, was zu einer äußerst gleichmäßigen Verteilung der Partikel und einer sehr effektiven Nutzung (bezogen auf die eingesetzte Gewichtsmenge) des zur Verfügung stehenden Porenvolumens führt.

In einer anderen Ausführung wurden 30mg Aktivkohle nach dem ersten Verfahren aufgebracht und eine Reduzierung der oben genannten Substanzen der Gasphase von 50% erreicht. Bringt man die gleiche Menge an Aktivkohle nach dem zweiten Verfahren auf, so wird eine Absenkung (bezogen auf Beispiel 1) von 90% erreicht.

**Tabelle 1:**

| **Ausführungsbeispiel** | | | | | | |
|---|---|---|---|---|---|---|
| | | | **Filter** | | **Strang** | **Gesamt- Cigarette** |
| | | **tabakseitig** | | **mundseitig** | | |
| Durchmesser | mm | | 6.05 | | 6.1 | 6.1 |
| Länge | mm | 12 | | 15 | 70 | 97 |
| Zugwiderstand | daPa | 55 | | 30 | 100 | 53 |
| Retention | abs.% | 74 | | 26 | | 81 |
| | rel.% | 92 | | 8 | | |
| | partiell % | 74 | | 7 | | |
| Filament | den | - | | 6,0 y - 17.000 | | |
| Tabakgewicht | mg | | | | 378 | |
| Stopfdichte | mg/cm ³ | | | | 184 | |
| Anteil expandierter Tabak | % | | | | 55 | |
| Cigarettenpapierporositat | Coresta | | | | 24 | |
| Ventilation | % | | | | | 86 |
| Kondensat | mg/Cig. | | | | | 1.0 |
| Nikotin | mg/Cig. | | | | | 0.14 |
| N/K. 10 | | | | | | 1.4 |
| ZZ | | | | | | 7.6 |

## Patentansprüche

1. Filtercigarette
a) mit einem durch ein Cigarettenpapier umgebenen Tabakstrang, der einen Durchmesser von 5 - 7 mm hat,
b) mit einer Rauchausbeute von maximal 1 mg Kondensat,
c) mit einem tabakseitigen Filterelement mit einer relativen Retention von >90%,
d) mit einem mundseitigen Filterelement mit einer relativen Retention von <10%,
e) mit einer in Umfangsrichtung verlaufenden Ventilationszone im Filterumhüllungspapier sowie im den Filter und Tabakstrang verbindenden Belagpapier, wobei die Ventilationszone sich im mundseitigen Filterelement befindet und einen Abstand zum tabakseitigen Filterelement hat, der mindestens 1 mm beträgt,
f) das Strangausbeutungsverhältnis Nikotin/Kondensat · 10 ist ≥ 1,0,
g) die Gesamtlänge des Filters liegt zwischen 25 - 30 mm, der Durchmesser zwischen 5 - 7 mm,
h) die Länge des mundseitigen Filterelementes liegt zwischen 13 - 18 mm.

2. Filtercigarette nach Anspruch 1, **dadurch gekennzeichnet, daß** der Ventilationsgrad zwischen 70 und 95% beträgt.

3. Filtercigarette nach Anspruch 2, **dadurch gekennzeichnet, daß** die Ventilationsöffnungen durch eine Laser-on-line-Perforation an der Cigarette erzeugt sind.

4. Filtercigarette nach Anspruch 3, **dadurch gekennzeichnet, daß** die Laser-on-line-Perforation vorzugsweise in 2 Reihen mit möglichst wenigen kleinen Löchern hergestellt ist.

5. Filtercigarette nach einem der Ansprüche 1 bis 4, **dadurch gekennzeichnet, daß** deren tabakseitiges Filterelement aus einem Papiermaterial besteht, das bis zu 100% gesponnene Cellulosefasern enthält.

6. Filtercigarette nach einem der Ansprüche 1 bis 4, **dadurch gekennzeichnet, daß** deren tabakseitiges Filterelement aus einem Papiermaterial besteht, das bis zu 50 Gew.% Aktivkohle enthält.

7. Filtercigarette nach einem der Ansprüche 1 bis 6, **dadurch gekennzeichnet, daß** das tabakseitige Filterelement einen Zugwiderstand von maximal 60 daPa/cm besitzt.

8. Filtercigarette nach einem der Ansprüche 1 bis 6, **dadurch gekennzeichnet, daß** das mundseitige Filterelement einen Zugwiderstand von maximal 30 daPa/cm besitzt.

9. Filtercigarette nach einem der Ansprüche 1 bis 8, **dadurch gekennzeichnet, daß** das mundseitige Filterelement einen Einzeldenierwert von mindestens 5 bis 8 und einen Filamentquerschnitt der Form Y hat.

10. Filtercigarette nach einem der Ansprüche 1 bis 9, **dadurch gekennzeichnet, daß** das mundseitige Filterelement einen Gesamtdenierwert von mindestens 15.000 bis 20.000 hat.

11. Filtercigarette nach einem der Ansprüche 1 bis 10, **dadurch gekennzeichnet, daß** der Tabakstrang eine Stopfdichte von 100 bis 200 mg/cm³ besitzt.

12. Filtercigarette nach einem der Ansprüche 1 bis 11, **dadurch gekennzeichnet, daß** der Tabakstrang eine Länge von 65 bis 75 mm hat.

13. Filtercigarette nach einem der Ansprüche 1 bis 12, **dadurch gekennzeichnet, daß** der Tabakstrang einen Zugwiderstand von 0,7 bis 1,7 daPa/mm hat.

14. Filtercigarette nach einem der Ansprüche 1 bis 13, **dadurch gekennzeichnet, daß** der Tabakstrang mindestens 40 bis 100% Blähtabakanteil besitzt.

15. Filtercigarette nach einem der Ansprüche 1 bis 14, **dadurch gekennzeichnet, daß** das den Tabakstrang umhüllende Papier eine Luftdurchlässigkeit von 8 bis 60 Coresta hat.

16. Filtercigarette nach einem der Ansprüche 1 bis 15, **dadurch gekennzeichnet, daß** das den Tabakstrang umhüllende Papier eine Luftdurchlässigkeit von 24 Coresta hat.

17. Filtercigarette nach einem der Ansprüche 1 bis 16, **dadurch gekennzeichnet, daß** das Cigarettenpapier den sichtbaren Nebenstromrauch reduziert und dabei eine Luftdurchlässigkeit von ≤20 Coresta hat.

18. Filtercigarette nach einem der Ansprüche 1 bis 17, **dadurch gekennzeichnet, daß** das Cigarettenpapier ein Flächengewicht von 20 bis 50 g/m² besitzt.

19. Filtercigarette nach einem der Ansprüche 1 bis 18, **dadurch gekennzeichnet, daß** das Cigarettenpapier einen Füllstoffgehalt von 20 bis 50 Gew.% besitzt.

## Claims

1. A filter cigarette
a) with a tobacco strand enclosed by a cigarette paper having a diameter of 5 - 7 mm,
b) with a smoke yield of at most 1 mg condensate,
c) with a tobacco-side filter element having a relative retention of > 90 %,
d) with a mouth-side filter element having a relative retention of < 10 %,
e) with a ventilation zone, running in the circumferential direction, in the filter casing paper and also in the coating paper connecting the filter and tobacco strand, the ventilation zone being situated in the mouth-side filter element and being spaced from the tobacco-side filter element by at least 1 mm,
f) the nicotine/condensate . 10 strand yield ratio is ≥ 1.0,
g) the overall length of the filter lies between 25 - 30 mm, the diameter between 5 - 7 mm,
h) the length of the mouth-side filter element lies between 13 - 18 mm.

2. A filter cigarette according to Claim 1,
**characterised in that** the degree of ventilation is between 70 and 95 %.

3. A filter cigarette according to Claim 2,
**characterised in that** the ventilation openings are produced by a laser on-line perforation on the cigarette.

4. A filter cigarette according to Claim 3,
**characterised in that** the laser on-line perforation is preferably produced in 2 rows with as few small holes as possible.

5. A filter cigarette according to one of Claims 1 to 4,
**characterised in that** its tobacco-side filter element is made from a paper material which contains up to 100 % spun cellulose fibres.

6. A filter cigarette according to one of Claims 1 to 4,
**characterised in that** its tobacco-side filter element is made of a paper material which contains up to 50 % by weight activated carbon.

7. A filter cigarette according to one of Claims 1 to 6,
**characterised in that** the tobacco-side filter element has a resistance to draw of at most 60 daPa/cm.

8. A filter cigarette according to one of Claims 1 to 6,
**characterised in that** the mouth-side filter element has a resistance to draw of at most 30 daPa/cm.

9. A filter cigarette according to one of Claims 1 to 8,
**characterised in that** the mouth-side filter element has an individual denier value of at least 5 to 8 and a filament cross section in the shape of a Y.

10. A filter cigarette according to one of Claims 1 to 9,
**characterised in that** the mouth-side filter element has an overall denier value of at least 15,000 to 20,000.

11. A filter cigarette according to one of Claims 1 to 10,
**characterised in that** the tobacco strand has a packing density of 100 to 200 mg/cm³.

12. A filter cigarette according to one of Claims 1 to 11,
**characterised in that** the tobacco strand has a length of 65 to 75 mm.

13. A filter cigarette according to one of Claims 1 to 12,
**characterised in that** the tobacco strand has a resistance to draw of 0.7 to 1.7 daPa/mm.

14. A filter cigarette according to one of Claims 1 to 13,
**characterised in that** the tobacco strand has an expanded tobacco content of at least 40 to 100 %.

15. A filter cigarette according to one of Claims 1 to 14,
**characterised in that** the paper enclosing the tobacco strand has an air permeability of 8 to 60 Coresta.

16. A filter cigarette according to one of Claims 1 to 15,
**characterised in that** the paper enclosing the tobacco strand has an air permeability of 24 Coresta.

17. A filter cigarette according to one of Claims 1 to 16,
**characterised in that** the cigarette paper reduces the visible sidestream smoke and in so doing has an air permeability of ≤ 20 Coresta.

18. A filter cigarette according to one of Claims 1 to 17,
**characterised in that** the cigarette paper has a grammage of 20 to 50 g/m².

19. A filter cigarette according to one of Claims 1 to 18,
**characterised in that** the cigarette paper has a filler content of 20 to 50 % by weight.

## Revendications

1. Cigarette avec filtre
a) avec un rouleau de tabac, qui est entouré par du papier à cigarettes, lequel rouleau présente un diamètre compris entre 5 et 7 mm,
b) avec un débit de fumée constitué d'1 mg de condensat au maximum,
c) avec un élément de filtre du côté tabac présentant une rétention relative supérieure à 90 %,
d) avec un élément de filtre du côté de la bouche présentant une rétention relative inférieure à 10 %,
e) avec une zone de ventilation s'étendant dans la direction de la périphérie dans le papier enveloppant le filtre ainsi que dans le papier de revêtement reliant le filtre et le rouleau de tabac, moyennant quoi la zone de ventilation se trouve dans l'élément de filtre qui se trouve du côté de la bouche, et présente une distance par rapport à l'élément de filtre du côté tabac qui est au moins égale à 1 mm,
f) le rapport entre le débit, dans le rouleau, nicotine/condensat. 10 est supérieur ou égal à 1,0,
g) la longueur totale du filtre est comprise entre 25 et 30 mm, et le diamètre entre 5 et 7 mm,
h) la longueur de l'élément de filtre du côté de la bouche est comprise entre 13 et 18 mm.

2. Cigarette à filtre selon la revendication 1, **caractérisée en ce que** le degré de ventilation est compris entre 70 et 95 %.

3. Cigarette à filtre selon la revendication 2, **caractérisée en ce que** les orifices de ventilation sont réalisés par une perforation laser en ligne sur la cigarette.

4. Cigarette à filtre selon la revendication 3, **caractérisée en ce que** la perforation laser en ligne est fabriquée de préférence sous la forme de deux lignes avec de petits trous les moins nombreux possible.

5. Cigarette avec filtre selon l'une quelconque des revendications 1 à 4, **caractérisée en ce que** l'élément de filtre du côté tabac est constitué d'un matériau en papier, qui contient jusqu'à 100 % de fibres de cellulose filées.

6. Cigarette avec filtre selon l'une quelconque des revendications I à 4, **caractérisée en ce que** l'élément de filtre côté tabac est constitué d'un matériau en papier, qui contient jusqu'à 50 % en poids de charbon actif.

7. Cigarette avec filtre selon l'une quelconque des revendications 1 à 6, **caractérisée en ce que** l'élément de filtre du côté tabac possède une résistance à la traction maximale de 60daPa/cm.

8. Cigarette avec filtre selon l'une quelconque des revendications 1 à 6, **caractérisée en ce que** l'élément de filtre du côté de la bouche possède une résistance à la traction maximale de 30 daPa/cm.

9. Cigarette avec filtre selon l'une quelconque des revendications 1 à 8, **caractérisée en ce que** l'élément de filtre du côté de la bouche a une valeur de denier par filament comprise entre au moins 5 et 8, et une section de filament en forme de Y.

10. Cigarette avec filtre selon l'une quelconque des revendications 1 à 9, **caractérisée en ce que** l'élément de filtre du côté de la bouche a une valeur de denier totale d'au moins 15 000 à 20 000.

11. Cigarette avec filtre selon l'une quelconque des revendications 1 à 10, **caractérisée en ce que** le rouleau de tabac possède une densité apparente comprise entre 100 et 200 mg/cm³.

12. Cigarette avec filtre selon l'une quelconque des revendications 1 à 11, **caractérisée en ce que** le rouleau de tabac a une longueur comprise entre 65 et 75 cm.

13. Cigarette avec filtre selon l'une quelconque des revendications 1 à 12, **caractérisée en ce que** le rouleau de tabac a une résistance à la traction comprise entre 0,7 et 1,7 daPa/mm.

14. Cigarette avec filtre selon l'une quelconque des revendications 1 à 13, **caractérisée en ce que** le rouleau de tabac possède une fraction de tabac expansé comprise entre 40 et 100 %.

15. Cigarette avec filtre selon l'uns quelconque des revendications 1 à 14, **caractérisée en ce que** le papier enveloppant le rouleau de tabac a une perméabilité à l'air comprise entre 8 et 60 Coresta.

16. Cigarette avec filtre selon l'une quelconque des revendications 1 à 15, **caractérisée en ce que** le papier enveloppant le rouleau de tabac a une perméabilité à l'air de 24 Coresta.

17. Cigarette selon l'une quelconque des revendications 1 à 16, **caractérisée en ce que** le papier à cigarettes réduit la fumée du courent secondaire visible et a en l'occurrence une perméabilité à l'air inférieure ou égale à 20 Coresta.

18. Cigarette avec filtre selon l'une quelconque des revendications 1 à 17, **caractérisée en ce que** le papier à cigarettes possède un grammage compris entre 20 et 50 g/m².

19. Cigarette avec filtre selon l'une quelconque des revendications 1 à 18, **caractérisée en ce que** le papier à cigarettes possède une teneur en matières de remplissage comprise antre 20 et 50 % en poids.
